# EUROPÄISCHE PATENTSCHRIFT

(11) **EP 2 652 764 B1**
(45) Veröffentlichungstag und Bekanntmachung des Hinweises auf die Patenterteilung: **20.08.2014**
(21) Anmeldenummer: 11782386.4
(22) Anmeldetag: 10.11.2011
(51) Int. Cl.: H01H 33/34

(54) **SPEICHERMODUL FÜR EINEN HYDRAULISCHEN FEDERSPEICHERANTRIEB**
STORAGE MODULE FOR A HYDRAULIC STORED-ENERGY SPRING MECHANISM
MODULE D'ACCUMULATEUR POUR UN ENTRAÎNEMENT D'ACCUMULATEUR À RESSORT HYDRAULIQUE

(30) Priorität: 15.12.2010 DE 102010054665
(43) Veröffentlichungstag der Anmeldung: 23.10.2013
(73) Patentinhaber: ABB Technology AG, 8050 Zürich (CH)
(72) Erfinder: SCHMIDT, Matthias, 60596 Frankfurt (DE); BRENNEIS, Thomas, 63814 Mainaschaff (DE); KNOSPE, Jörg, 63486 Bruchköbel (DE)
(74) Vertreter: Kock, Ina
(86) Internationale Anmeldenummer: PCT/EP2011/005644
(87) Internationale Veröffentlichungsnummer: WO 2012/079667

(56) Entgegenhaltungen:
- EP-A1- 0 158 054
- DE-A1-102007 062 291
- US-A- 3 138 676

## Beschreibung

Die Erfindung betrifft ein hydraulisches Speichermodul für einen hydraulischen Federspeicherantrieb zur Betätigung eines Hochspannungsschalters, insbesondere eines Hochspannungsleistungsschalters, mit den im Anspruch 1 angegebenen Merkmalen.

Federspeicherantriebe zum Betätigen von Hochspannungsleistungsschaltern sind beispielsweise aus der DE 3408909 A1 bekannt. Der dort beschriebene als hydraulischer Antrieb ausgeführte Federspeicherantrieb zur Betätigung des elektrischen Hochspannungsleistungsschalters ist gemeinsam mit einem Hydraulikspeicher mit mechanischer Druckhaltevorrichtung in einem gemeinsamen Druckgehäuse untergebracht, in das auch das Förderorgan für das Hydraulikfluid, eine Hochdruckpumpe, sowie eine Steuereinheit mitsamt den erforderlichen Hydraulikverbindungen integriert sind. Der Hydraulikspeicher ist dafür vorgesehen, dem hydraulischen Antrieb des Hochspannungsleistungsschalters ohne eine weitere Zufuhr von Fremdenergie Druckenergie bereitzustellen und den Antrieb auch bei einer Störung oder Unterbrechung der Energiezufuhr bestimmungsgemäß zu betätigen.

In der EP 0829892 A1 ist ein Federspeicherantrieb beschrieben, bei dem eine Speicherfeder über einen Druckkörper und mindestens zwei Druckkolben ein Fluid unter Druck setzt. Mittels dieses Fluids wird eine Antriebsstange des Federspeicherantriebes bewegt, weiche an einem in einem Arbeitszylinder gleitend verschiebbaren Antriebskolben befestigt ist.

Die DE 10 2007 062 291 A1 offenbart einen hydraulischen Federspeicherantrieb, bei dem um einen Arbeitszylindergehäuse herum eine Speicherfeder angeordnet ist [0018]. Der Federspeicherantrieb verfügt über mindestens zwei Behälterkörper mit je einer axial zur Mittelachse des Arbeitszylindergehäuses verlaufenden Bohrung sowie darin befindlichem Druckkolben mit Kolbenstange [0021], wobei die Speicherfeder über einen Druckkörper und die Druckkolben ein in den Bohrungen befindliches Fluid unter Druck setzt. Zum Spannen der Speicherfeder wird mittels einer Pumpe das Fluid durch jeweils einen in den Behälterkörpern befindlichen Kanal in die Bohrungen gepumpt.

Die US 3,138,676 beschreibt einen hydraulischen Antrieb für einen druckgesteuerten Trennschalter, welcher als Federspeicher Schraubenfedern enthält.

Bei der Montage des Federspeicherantriebs sowie während notwendiger Wartungsarbeiten ist das Hydrauliksystem des Federspeicherantriebes drucklos. Die Speicherfeder ist in diesem Zustand lediglich vorgespannt und dehnt sich axial maximal aus. Die Speicherfeder presst dabei den Druckkörper gegen einen Anschlag am Zylindergehäuse, wodurch der Druckkörper zwischen dem Anschlag und der Speicherfeder festgeklemmt ist.

Während des Betriebs des Federspeicherantriebs steht das Hydrauliksystem unter Druck. Die Speicherfeder ist in diesem Zustand weiter gespannt und ihre axiale Ausdehnung ist verringert. Die Speicherfeder presst dabei den Druckkörper gegen den Druckkolben, welche dadurch das Fluid unter Druck setzen. Der Druckkörper ist zwischen den Druckkolben und der Speicherfeder festgeklemmt.

Leistungsschalterantriebe, die Tellerfedern in Kombination mit einem hydraulischen Kolben als Energiespeicher benutzen, sind ebenfalls aus der DE 3408909 A1 bekannt. Die zur Energiespeicherung eingesetzten Tellerfedern werden durch einen hydraulischen Kolben komprimiert und aus einer Kraft-Hub-Kennlinie der Feder lässt sich eine Druck-Hub-Kennlinie des Kolbens ableiten, die in Fig. 1b gezeigt ist. Durch den degressiven Verlauf der Kraft-Hub-Kennlinie der Tellerfeder ergibt sich daher, dass die Druckänderung über einen großen Teil des Hubes des Kolbens nur schwach ausgeprägt ist.

Als Alternative zu der Verwendung der verhältnismäßig teueren Tellerfedern besteht generell die Möglichkeit, andere einfach aufgebaute und damit preisgünstigere Federtypen, wie beispielsweise Schraubenfedern, einzusetzen. Durch die große Verbreitung und einfache Fertigung sind Schraubenfedern wesentlich besser am Markt verfügbar als Tellerfedern.

Im günstigsten Fall können diese Schraubenfedern eine lineare Kraft-Hub-Kennlinie aufweisen, wie sie in der Fig. 1c dargestellt ist, wobei diese Kennlinie im ungünstigen Fall sogar in eine progressive Kennlinie übergehen kann. Auch diese Kennlinie würde sich wieder entsprechend in eine Druck-Hub-Kennlinie des Kolbens übersetzen lassen und eine starke Druckänderung über dem Hub aufweisen. Dieses Verhalten erweist sich für hydraulische Antriebe von Hochspannungs-Leistungsschaltern, bedingt durch die starke Druckänderung über dem Hub, als ungünstig und führt im Vergleich zur bei Tellerfedern auftretenden degressiven Kennlinie zu einer starken Druckänderung über dem Speicherhub des Druckkolbens des Energiespeichers.

Aufgabe der Erfindung ist es, ein Speichermodul für einen hydraulischen Federspeicherantrieb zur Betätigung eines Hochspannungsschalters anzugeben, das einfach aufgebaut ist und dessen dynamische Druck-Hub-Kennlinie an die Bedürfnisse eines Hochleistungsschalterantriebes besser angepasst ist.

Diese Aufgabe wird erfindungsgemäß durch ein Speichermodul zur mechanischen Energiespeicherung für einen hydraulischen Federspeicherantrieb zur Betätigung eines Hochspannungsschalters, insbesondere eines Hochspannungsleistungsschalters, mit den im Anspruch 1 angegebenen Merkmalen gelöst.

Vorteilhafte Ausgestaltungen sind in den abhängigen Ansprüchen angegeben.

Um die Druckänderung über dem Speicherhub des Speichermoduls des Federspeicherantriebs des Hochspannungsschalters zu verbessern, wird mittels des erfindungsgemäßen Speichermoduls die dynamische Kennlinie, die auf Grund von hydraulischen Verlusten im Hydrauliksystem des Federspeicherantriebes bei der Entnahme eines Volumenstroms entsteht, speicherhubabhängig angepasst.

Das erfindungsgemäße Speichermodul für einen hydraulischen Federspeicherantrieb zur Betätigung eines Hochspannungsschalters, insbesondere eines Hochspannungsleistungsschalters, umfasst ein als Energiespeicher wirkendes Federelement und ein Fluid zur Übertragung der Energie des Federelementes mittels eines bewegbaren Speicherkolbens auf eine Kolbenstange zur Betätigung des Hochspannungsschalters, wobei der Speicherkolben in ein mit Fluid gefülltes druckdichtes Gehäuse hineinragt und das Gehäuse ein Hochdruckspeicherreservat für das Fluid bildet.

Der Speicherkolben ist in einer ersten Ausführungsform des erfindungsgemäßen Speichermoduls in einem Verschlussdeckel geführt. In einer zweiten Ausführungsform des erfindungsgemäßen Speichermoduls ist der Speicherkolben im druckdichten Gehäuse geführt.

Das Hochdruckspeicherreservat ist über wenigstens einen in das Hochdruckspeicherreservat hineinragenden Teilkanal und einen daran angeschlossenen Hochdruckkanal mit einem Hydrauliksystem des Federspeicherantriebs verbunden. Der Speicherkolben verschließt ab einem bestimmten Kolbenhub einen Teilbereich des Teilkanals.

In einer bevorzugten Ausführungsform ist das als Energiespeicher wirkende Federelement als Schraubenfeder ausgeführt, welches mit einem in einem Druckgehäuse angeordneten, vorzugsweise als Plungerzylinder ausgeführten, Speicherzylinder, in dem ein durch Fluiddruck bewegbarer Speicherkolben geführt ist, zusammenwirkt. Der Plungerzylinder ist als Hohlzylinder ausgeführt, in dessen Öffnung der Speicherkolben bewegbar angeordnet ist.

Der Speicherkolben arbeitet dabei gleichzeitig als Steuerschieber und verschließt mit seinem am Kolbenanfang angebrachten Druckkörper ab einem gewissen Kolbenhub einen vom Fluid durchströmbaren Bereich eines Hochdruckspeicherreservats des Zylindergehäuses, wobei sich der Kolbenhub daraus ergibt, dass das Speichermodul mehr Fluid im Hochdruckreservat gespeichert hat, als zur Durchführung einer CO-Schaltung des Hochspannungsschalters notwendig ist. Diese Drosselung führt zu einer dynamischen Druckänderung während des Schaltvorgangs auf der abströmenden Seite der Drosselstelle in Abhängigkeit vom Kolbenhub.

Das Federelement des Speichermodul wird also gespannt, wenn der am Speicherkolben befindliche Druckkörper mit Hydraulikflüssigkeit beaufschlagt wird, wodurch sich der Speicherkolben in Richtung des Federelements bewegt.

Die Rückbewegung des Speicherkolbens erfolgt durch die Entspannung des Federelements bei Druckabfall. Dabei verringert sich bei der Entspannung des Federelements das über dem Speicherkolben befindliches Hochdruckspeichervolumen.

In einer vorteilhaften Ausführungsform des erfindungsgemäßen Speichermoduls ist auf dem Speicherkolben ein Kolbenkopf aufgesetzt, wobei der Kolbenkopf in das im druckdichten Gehäuse befindliche Hochdruckspeicherreservat hineinragt.

Erfindungsgemäß weisen der Speicherkolben oder der Kolbenkopf Öffnungen auf, die eine Verbindung zwischen dem Hochdruckspeicherreservat und wenigstens einem vom Fluid durchströmbaren Teilkanal bilden.

Durch die Ausführung des Speichermoduls als Plungerzylinder wird erreicht, dass im Vergleich mit bestehenden Speichermodulen für Hochspannungsschalterantriebe keine zusätzlichen Komponenten, wie beispielsweise Dichtungen am Kolbenkopf benötigt werden, um die die speicherhubabhängige Drosselung zu realisieren.

Anhand der nachfolgenden Figuren werden die Erfindung, vorteilhafte Ausgestaltungen und Verbesserungen der Erfindung, sowie weitere Vorteile näher erläutert und beschrieben.

Es zeigt:
- **Fig. 1**: zeigt einen Vergleich sogenannter Kraft-Hub-Kennlinien von verschiedenen Federn mit einer idealisierten Kraft-Hub-Kennlinie,
- **Fig. 2**: zeigt beispielhaft die Ausführung des erfindungsgemäßen Speichermoduls für einen hydraulischen Federspeicherantrieb zur Betätigung eines Hochspannungsleistungsschalters, und
- **Fig. 3**: zeigt beispielhaft den Verlauf von dynamischen Druck-Hub-Kennlinien des erfindungsgemäßen Speichermoduls.

In **Fig.** 1 sind im Vergleich zu einer idealisierten Kraft-Hub-Federkennlinie (Fig. 1a) die Kraft-Hub-Kennlinien einer Tellerfeder **(****Fig.** 1 b) und einer Schraubenfeder (Fig. 1c) gezeigt, die in einem Speichermodul zur mechanischen Energiespeicherung für einen hydraulischen Federspeicherantrieb einsetzbar sind.

**Fig. 2** zeigt beispielhaft die Ausführung des erfindungsgemäßen Speichermoduls für einen hydraulischen Federspeicherantrieb zur Betätigung eines Hochspannungsleistungsschalters, welches in einem nicht dargestellten Behälterkörper angeordnet ist.

Das Speichermodul umfasst ein als Energiespeicher wirkendes, als Schraubenfeder ausgeführtes Federelement 51, dass mit einem in einem Druckgehäuse 1 angeordneten und durch Fluiddruck bewegbaren Speicherkolben 30, der axial in einem Verschlussdeckel 20 geführt ist, verbunden ist. Das druckbeaufschlagte Ende des Speicherkolbens 30 ist als zylindrischer Kolbenkopf 31 ausgeführt.

Die Schraubenfeder 51 stützt sich mit einem Ende an einem Abstützelement 60 des Behälterkörpers und mit dem anderen Ende am aus dem Druckgehäuse 1 herausragenden Teil des Speicherkolbens 30 ab.

Der Kolbenkopf 31, der auf den Speicherkolben 30 aufgesetzt ist, weist Öffnungen bzw. Bohrungen 32 auf, die das Ölvolumen im Arbeitsraum 13, auch als Hochdruckspeicherreservat bezeichnet, des Druckgehäuses 1 mit Ölvolumen auf der in der **Fig.** 2 gezeigten rechten Seite des Kolbenkopfes 31 verbinden und eine Verbindung zwischen dem Hochdruckspeicherreservat 13 und wenigstens einem vom Fluid durchströmbaren Teilkanal 11, 12 bilden.

In einer alternativen hier nicht dargestellten Ausführungsform des erfindungsgemäßen Speichermoduls ist ein Speicherkolben 30 ohne Kolbenkopf 31 vorgesehen, wobei der Speicherkolben 30 an seiner in das Hochdruckspeicherreservat hineinragenden Seite Öffnungen 32 aufweist, welche die Verbindung zwischen dem Hochdruckspeicherreservat 13 und wenigstens einem vom Fluid durchströmbaren Teilkanal 11, 12 bilden.

Der Speicherkolben 30 arbeitet als Steuerschieber und verschließt mit seinem am Kolbenanfang angebrachten Druckkörper 31 ab einem bestimmten Kolbenhub s einen Teilbereich des vom Fluid durchströmbaren Bereich eines innerhalb des Gehäuses 1 befindlichen Hochdruckspeicherreservats 13, auch als Hochdruckvolumen oder Arbeitsraum des Druckgehäuses bezeichnet. Diese Drosselung tritt ein, sobald das Speichermodul mehr Fluid im Hochdruckspeicherreservat 13 gespeichert hat, als zur Durchführung einer CO-Schaltung des Hochspannungsleistungsschalters notwendig ist. Dadurch wird in vorteilhafter Weise eine Drosselung des dynamischen Drucks im Hochdruckkanal 10 in Abhängigkeit vom Kolbenhub s erreicht.

An den Hochdruckkanal 10 schließen sich ein als erster Bereich 11 bezeichneter Teilkanal und ein als zweiter Bereich 12 bezeichneter weiterer Teilkanal an. Während das Speichermodul mit geringem Druck beaufschlagt wird, das heißt die im Speichermodul gespeicherte Energiemenge ist ausreichend für eine CO-Schaltung, werden ein erster Bereich 11 und ein zweiter Bereich 12 vom Fluid durchströmt. Damit erfolgt keine dynamische Druckminderung im Hochdruckkanal 10 während eines Schaltvorgangs. Ist das Speichermodul mit hohem Druck beaufschlagt, das heißt die gespeicherte Energiemenge ist größer als für eine CO-Schaltung notwendig, wird der erste Bereich 11 mittels des Druckkörpers 31 verschlossen und es kann nur noch der zweite Bereich 12 mit Fluid durchströmt werden. Damit erfolgt eine dynamische Druckminderung im Hochdruckkanal 10 während eines Schaltvorgangs.

In einer vorteilhaften Ausgestaltung des erfindungsgemäßen Speichermoduls ist der Durchfluss durch wenigstens einen der Teilkanäle 11,12 mittels eines Drosselelements einstellbar.

Die in der Fig. 2 dargestellte Hochdruckdichtung 40 ist zur Fluidabdichtung des Speicherkolbens 30 vorgesehen.

Die **Fig.** 3 zeigt beispielhaft den Verlauf einer Hub-Druck-Kennlinie K1 bei einem Volumenstrom von 0 und dem gegenübergestellt den qualitativen Verlauf einer HubDruck-Kennlinie K2 für die C-Schaltung und einer dynamischen Hub-Druck-Kennlinie K3 für die O-Schaltung des Hochspannungsleistungsschalters bei einem Volumenstrom größer 0 wenn der Volumenstrom bei der O-Schaltung größer ist als der Volumemstrom bei der C-Schaltung, wobei jeweils der Hub s des Speicherkolbens 30 über dem Druck im System aufgezeigt ist.

Da die in der **Fig.** 1c dargestellte statische Kraft-Hub-Kennlinie der im Speichermodul eingesetzten Schraubenfeder nur schwer beeinflusst und so an die Bedürfnisse des Hochleistungsschalterantriebes angepasst werden kann, zielt die Erfindung auf eine Anpassung einer dynamischen Druck-Hub-Kennlinie ab, die sich aufgrund von hydraulischen Verlusten im Speichermodul ergibt. Die hydraulischen Verluste sind vom Volumenstrom des Hochdruckfluids im Arbeitsraum des Druckgehäuses abhängig und werden nicht oder nur minimal vom Druck innerhalb des Hochdruckspeichervolumens beeinflusst.

Wird nun dem Speichermodul Energie in einer bestimmten Geschwindigkeit entnommen, fließt also ein definierter Volumenstrom Q, so entsteht ein Druckverlust DV1, DV2 direkt im Arbeitsraum des Speichermoduls (siehe Kurve K3). An der Betätigungsvorrichtung des Leistungsschalters steht daher ein geringerer Druck an als im statischen Fall, bei dem kein Volumenstrom Q fließt (siehe Kurve K1). Der Druckverlust ist höher, je größer der Volumenstrom ist und ausschließlich von ihm abhängig (siehe Kurve K3).

Mit dem erfindungsgemäßen Speichermodul wird in vorteilhafter Weise die Druckänderung über dem Speicherhub s des Speichermoduls des Federspeicherantriebs des Hochspannungsschalters verbessert und die dynamische Druck-Hub-Kennlinie, die auf Grund von hydraulischen Verlusten im Hydrauliksystem des Federspeicherantriebes entsteht, in Abhängigkeit vom Hub s des Speicherkolbens 30 angepasst.

Steigt also der statische Druck im Speichermodul an, so erhöhen sich die Systemverluste, so dass im dynamischen Fall, also einem Volumenstrom Q ungleich 0, die zur Verfügung gestellte Energie des Speichermoduls reduziert wird. Für den Einsatz auf hydraulischen Antrieben für Hochspannungs-Leistungsschalter empfiehlt es sich zudem, genau einen Schaltpunkt SP zu integrieren, an dem der Verlust geändert wird. Dieser Schaltpunkt SP bedingt einen stufenförmigen Verlauf der dynamischen Kennlinien K2 und K3. Der Volumenstrom Q unterscheidet sich in der Regel zwischen einer O-Schaltung und einer C-Schaltung. Dies ist in **Fig.** 3 beispielhaft als qualitativer Verlauf der Kennlinie K2 für die C-Schaltung und der dynamischen Kennlinie K3 für die O-Schaltung gezeigt, wobei jeweils der Hub s des Speicherkolbens 30 über dem Druck im System dargestellt ist.

### Bezugszeicheniiste

- 1: druckdichtes Gehäuse, Druckgehäuse
- 10: Hochdruckkanal (gefüllt mit unter Hochdruck stehendem Fluid)
- 11: erster Bereich, Teilkanal
- 12: zweiter Bereich, weiterer Teilkanal
- 13: Hochdruckspeicherreservat, Hochdruckvolumen, Arbeitsraum im Druckgehäuse
- 20: Verschlussdeckel
- 30: Speicherkolben
- 31: Druckkörper, Kolbenkopf
- 32: Öffnungen, Bohrungen im Kolbenkopf
- 40: Hochdruckdichtung
- 51: Federelement, Schraubenfeder
- 60: Abstützelement
- s: Hub des Speicherkolbens
- DV1: Druckverlust im Hydrauliksystem des Federspeicherantriebes auf Grund von niedrigen Verlusten im Hydrauliksystem
- DV2: Druckverlust im Hydrauliksystem des Federspeicherantriebes auf Grund von hohen Verlusten im Hydrauliksystem
- SP: Schaltpunkt
- Q: Volumenstrom
- K1: Hub-Druck-Kennlinie
- K2: Hub-Druck-Kennlinie für eine C-Schaltung
- K3: Hub-Druck-Kennlinie für eine O-Schaltung

## Patentansprüche

1. Speichermodul für einen Federspeicherantrieb zur Betätigung eines Hochspannungsschalters, insbesondere eines Hochspannungsleistungsschalters, mit einem als Energiespeicher wirkenden Federelement (51) und mit einem Fluid zur Übertragung der Energie des Federelementes (51) mittels eines bewegbaren Speicherkolbens (30) auf eine Kolbenstange zur Betätigung des Hochspannungsschalters, wobei der Speicherkolben (30) in ein mit Fluid gefülltes druckdichtes Gehäuse (1) hineinragt und das Gehäuse ein Hochdruckspeicherreservat (13) für das Fluid bildet, **dadurch gekennzeichnet, dass** das Hochdruckspeicherreservat (13) über zwei in das Hochdruckspeicherreservat (13) hineinragende Teilkanäle (11), (12) und einen daran angeschlossenen Hochdruckkanal (10) mit einem Hydrauliksystem des Federspeicherantriebs verbunden ist, und der Speicherkolben (30) ab einem bestimmten Kolbenhub (s) einen der Teilkanäle (11), (12) verschließt.

2. Speichermodul nach Anspruch 1, **dadurch gekennzeichnet, dass** das Federelement (51) als Schraubenfeder ausgeführt ist.

3. Speichermodul nach Anspruch 1 oder 2, **dadurch gekennzeichnet, dass** der Speicherkolben (30) in einem Verschlussdeckel (20) oder im druckdichtem Gehäuse (1) geführt ist.

4. Speichermodul nach einem der vorstehenden Ansprüche, **dadurch gekennzeichnet, dass** auf dem Speicherkolben (30) ein Kolbenkopf (31) aufgesetzt ist und der Kolbenkopf (31) in das im druckdichten Gehäuse (1) befindliche Hochdruckspeicherreservat (13) hineinragt.

5. Speichermodul nach einem der vorstehenden Ansprüche, **dadurch gekennzeichnet, dass** der Speicherkolben (30) oder der Kolbenkopf (31) Öffnungen (32) aufweist, die eine Verbindung zwischen dem Hochdruckspeicherreservat (13) und wenigstens einem der vom Fluid durchströmbaren Teilkanäle (11), (12) bilden.

6. Speichermodul nach einem der vorstehenden Ansprüche, **dadurch gekennzeichnet, dass** der Durchfluss durch wenigstens einen der Teilkanäle (11), (12) mittels eines Drosselelements einstellbar ist.

7. Speichermodul nach einem der vorstehenden Ansprüche, **dadurch gekennzeichnet, dass** wenigstens einer der Teilkanäle (11), (12) mittels des Kolbenkopfes (31) verschlossen ist, wenn das Speichermodul mit hohem Druck beaufschlagt ist, wodurch sich eine dynamische Druckminderung im Hochdruckkanal (10) während eines Schaltvorgangs des Schalters einstellt.

8. Speichermodul nach einem der vorstehenden Ansprüche, **dadurch gekennzeichnet, dass** sich der Kolbenhub (s) daraus ergibt, dass das Speichermodul mehr Fluid im Hochdruckreservat (13) gespeichert hat, als zur Durchführung einer CO-Schaltung des Hochspannungsschalters notwendig ist.

9. Speichermodul nach einem der vorherigen Ansprüche, **dadurch gekennzeichnet, dass** das Speichermodul als Plungerzylinder ausgeführt ist.

10. Hochspannungsleistungsschalterantrieb, der mit einem Speichermodul nach einem der vorstehenden Ansprüche versehen ist.

## Claims

1. Storage module for a hydraulic stored-energy spring mechanism for actuating a high-voltage switch, in particular a high-voltage circuit breaker, comprising a spring element (51) acting as an energy store and comprising a fluid for transferring the energy of the spring element (51) by means of a movable storage piston (30) to a piston rod for actuating the high-voltage switch, wherein the storage piston (30) projects into a pressure-tight housing (1) filled with fluid and the housing forms a high-pressure storage reservoir (13) for the fluid, **characterized in that** the high-pressure storage reservoir (13) is connected to a hydraulic system of the stored-energy spring mechanism via two sub-channels (11), (12) projecting into the high-pressure storage reservoir (13) and via a high-pressure channel (10) connected thereto, and the storage piston (30) closes one of the sub-channels (11), (12) from a specific piston stroke (s).

2. Storage module according to Claim 1, **characterized in that** the spring element (51) is formed as a coil spring.

3. Storage module according to Claim 1 or 2, **characterized in that** the storage piston (30) is guided in a closure cover (20) or in the pressure-tight housing (1).

4. Storage module according to one of the preceding claims, **characterized in that** a piston head (31) is fitted on the storage piston (30), and the piston head (31) projects into the high-pressure storage reservoir (13) located in the pressure-tight housing (1).

5. Storage module according to one of the preceding claims, **characterized in that** the storage piston (30) or the piston head (31) comprises openings (32), which form a connection between the high-pressure storage reservoir (13) and at least one of the sub-channels (11), (12), through which fluid can flow.

6. Storage module according to one of the preceding claims, **characterized in that** the flow rate through at least one of the sub-channels (11), (12) can be set by means of a throttle element.

7. Storage module according to one of the preceding claims, **characterized in that** at least one of the sub-channels (11), (12) is closed by means of the piston head (31) when the storage module is acted on by high pressure, whereby a dynamic pressure reduction is set in the high-pressure channel (10) during a switching process of the switch.

8. Storage module according to one of the preceding claims, **characterized in that** the piston stroke (s) is produced as a result of the fact that the storage module has stored more fluid in the high-pressure reservoir (13) than is necessary for implementation of CO switching of the high-voltage switch.

9. Storage module according to one of the preceding claims, **characterized in that** the storage module is formed as a plunger cylinder.

10. High-voltage circuit breaker drive, which is provided with a storage module according to one of the preceding claims.

## Revendications

1. Module d'accumulateur pour un entraînement d'accumulateur à ressort pour l'actionnement d'un commutateur haute tension, en particulier d'un commutateur de puissance haute tension, comprenant un élément de ressort (51) agissant en tant qu'accumulateur d'énergie et un fluide pour transférer l'énergie de l'élément de ressort (51) au moyen d'un piston d'accumulateur déplaçable (30) à une tige de piston pour l'actionnement du commutateur haute tension, le piston d'accumulateur (30) pénétrant dans un boîtier (1) étanche à la pression et rempli de fluide, et le boîtier formant une réserve d'accumulateur haute pression (13) pour le fluide, **caractérisé en ce que** la réserve d'accumulateur haute pression (13) est connectée, par le biais de deux canaux partiels (11), (12) pénétrant dans la réserve d'accumulateur haute pression (13) et par le biais d'un canal haute pression (10) raccordé à ceux-ci, à un système hydraulique de l'entraînement d'accumulateur à ressort, et le piston d'accumulateur (30) ferme l'un des canaux partiels (11), (12) à partir d'une course du piston déterminée (s).

2. Module d'accumulateur selon la revendication 1, **caractérisé en ce que** l'élément de ressort (51) est réalisé sous forme de ressort hélicoïdal.

3. Module d'accumulateur selon la revendication 1 ou 2, **caractérisé en ce que** le piston d'accumulateur (30) est guidé dans un couvercle de fermeture (20) ou dans le boîtier (1) étanche à la pression.

4. Module d'accumulateur selon l'une quelconque des revendications précédentes, **caractérisé en ce qu'**une tête de piston (31) est posée sur le piston d'accumulateur (30) et la tête de piston (31) pénètre dans la réserve d'accumulateur haute pression (13) se trouvant dans le boîtier (1) étanche à la pression.

5. Module d'accumulateur selon l'une quelconque des revendications précédentes, **caractérisé en ce que** le piston d'accumulateur (30) ou la tête de piston (31) présente des ouvertures (32) qui forment une connexion entre la réserve d'accumulateur haute pression (13) et au moins l'un des canaux partiels (11), (12) pouvant être parcourus par le fluide.

6. Module d'accumulateur selon l'une quelconque des revendications précédentes, **caractérisé en ce que** le débit à travers au moins l'un des canaux partiels (11), (12) peut être ajusté au moyen d'un élément d'étranglement.

7. Module d'accumulateur selon l'une quelconque des revendications précédentes, **caractérisé en ce qu'**au moins l'un des canaux partiels (11), (12) est fermé au moyen de la tête de piston (31) lorsque le module d'accumulateur est sollicité avec une haute pression, de sorte qu'une réduction de pression dynamique s'établisse dans le canal haute pression (10) au cours d'une opération de commutation du commutateur.

8. Module d'accumulateur selon l'une quelconque des revendications précédentes, **caractérisé en ce que** la course du piston (s) résulte du fait que le module d'accumulateur a stocké plus de fluide dans la réserve haute pression (13) que cela est nécessaire pour effectuer une commutation CO du commutateur haute tension.

9. Module d'accumulateur selon l'une quelconque des revendications précédentes, **caractérisé en ce que** le module d'accumulateur est réalisé sous forme de cylindre plongeur.

10. Entraînement de commutateur de puissance haute tension qui est pourvu d'un module d'accumulateur selon l'une quelconque des revendications précédentes.
